# EUROPÄISCHE PATENTSCHRIFT

(11) **EP 3 188 847 B1**
(45) Veröffentlichungstag und Bekanntmachung des Hinweises auf die Patenterteilung: **08.01.2020**
(21) Anmeldenummer: 15756421.2
(22) Anmeldetag: 01.09.2015
(51) Int. Cl.: B05C 17/005

(54) **APPLIKATIONSGERÄT ZUM APPLIZIEREN VON GELFÖRMIGEN UND/ODER PASTÖSEN ZUSAMMENSETZUNGEN SOWIE APPLIKATIONSEINRICHTUNG FÜR EIN DERARTIGES APPLIKATIONSGERÄT**
APPLICATION DEVICE FOR APPLYING GEL-TYPE AND/OR PASTY COMPOSITIONS AND APPLICATION SYSTEM FOR SUCH AN APPLICATION DEVICE
APPAREIL D'APPLICATION DE COMPOSITIONS EN GEL ET/OU PÂTEUSES ET DISPOSITIF D'APPLICATION POUR UN TEL APPAREIL D'APPLICATION

(30) Priorität: 02.09.2014 EP 14183246
(43) Veröffentlichungstag der Anmeldung: 12.07.2017
(73) Patentinhaber: Sika Technology AG, 6340 Baar (CH)
(72) Erfinder: RUHSTALLER, Michael, CH-8854 Galgenen (CH); SCHULTHEISS, Christian, CH-8330 Pfäffikon (CH); BUCK, Manuel, CH-5412 Gebenstorf (CH)
(74) Vertreter: Sika Patent Attorneys
(86) Internationale Anmeldenummer: PCT/EP2015/069892
(87) Internationale Veröffentlichungsnummer: WO 2016/034554

(56) Entgegenhaltungen:
- EP-A1- 1 724 208
- EP-A1- 2 497 721
- WO-A1-2006/005213
- WO-A1-2012/055926
- US-A1- 2010 102 088

## Beschreibung

### Technisches Gebiet

Die vorliegende Erfindung betrifft ein Applikationsgerät, insbesondere eine Applikationspistole zum Applizieren von gelförmigen und/oder pastösen Zusammensetzungen sowie eine Applikationseinrichtung für ein derartiges Applikationsgerät.

### Stand der Technik

Aus dem Stand der Technik sind bereits Applikationsgeräte zur Applizierung von gelförmigen und/oder pastösen Zusammensetzungen bekannt. Beispielsweise aus der EP 2 606 987 A1 lässt sich ein Applikationsgerät entnehmen, bei dem an einem vorderen Ende eines Gerätegehäuses ein Anschlusselement vorgesehen ist. An diesem Anschlusselement ist eine Ausgabeeinheit mit einem Mischer angebracht. Dabei sind Anschlusselement und Ausgabeelement (zum Ausgeben der Zusammensetzung) über ein Verschlusselement ("Überwurfring") miteinander fixiert.

Die Ausgabeeinheit eines derartigen Applikationsgeräts muss üblicherweise in regelmäßigen Abständen von dem Gerätegehäuse entfernt werden und wieder mit dem Gerätegehäuse verbunden werden. In diesem Zusammenhang hat es sich herausgestellt, dass das Entfernen der Ausgabeeinheit vergleichsweise aufwendig und mühsam ist.

US 2010/0102088 A1 beschreibt einen Applikator mit einer Patrone, die zwei Container für zu vermischende Komponenten aufweist. Ein Mischer ist mit der Patrone über eine Rastverbindung verbunden. Rampen ermöglichen ein Anheben des Mischers gegenüber der Patrone durch Rotation. Insgesamt wird der Verschlussmechanismus der US 2010/0102088 A1, bei dem einerseits eine Bewegung zur Herstellung der Rastverbindung und andererseits eine Drehbewegung zum Anheben des Mischers realisierterfolgen,als aufwändig empfunden.

Die WO 2006/005213 A1 beschreibt eine Austragvorrichtung für eine Einmal-Anwendung, mit einer Mehrkomponenten-Kartusche mit Verschluss und einem Mischer. Durch Drehen eines Gewinderings wird ein Ventilmechanismus geöffnet. Der Ventilmechanismus umfasst ein Verschlussteil, das in ein Mischergehäuse eingerastet ist. Ein derartiger Ventilmechanismus vereinfacht jedoch nicht (bzw. ermöglicht nicht) das Entfernen einer Ausgabeeinheit von einem Hauptkörper.

EP 2 497 721 A1 beschreibt eine Austragsvorrichtung zum Mischen und Ausbringen von Mehrkomponentenmassen. Ein Mischergehäuse wird über eine Drehkappe befestigt. Weiterhin kann durch eine Drehung der Drehkappe das Mischergehäuse von der Kartusche wegbewegt werden, so dass Ausgabeöffnungen geöffnet sind und der Austrag der Komponenten erfolgen kann. Auch hier geht es also schwerpunktmäßig um eine Ventilfunktion, die ein Entfernen einer Ausgabeeinheit von einem Hauptkörper nicht vereinfacht.

WO 2012/055926 A1 offenbart einen Mischer, der gegenüber einem Anschlusselement rotierbar ist. Eine derartige (zweiteilige) Lösung wird jedoch als wenig praktikabel in der Handhabung empfunden.

EP 1 724 208 A1 offenbart eine Mehrkammerausgabevorrichtung mit einer Aufnahmeeinheit und einer Ausgabeeinheit, wobei ein Stellring zur axialen Positionierung der Ausgabeeinheit an der Aufnahmeeinheit vorgesehen ist.

Es ist daher Aufgabe der vorliegenden Erfindung, ein Applikationsgerät, insbesondere Applikationspistole zum Applizieren von gelförmigen und/oder pastösen Zusammensetzungen sowie eine Applikationseinrichtung für ein solches Applikationsgerät vorzuschlagen, bei dem das Entfernen der Ausgabeeinheit gegenüber dem Stand der Technik vereinfacht und erleichtert ist.

### Darstellung der Erfindung

Diese Aufgabe wird erfindungsgemäß durch eine Applikationseinrichtung nach Anspruch 1 gelöst.

Insbesondere wird die Aufgabe durch eine Applikationseinrichtung für ein Applikationsgerät, insbesondere eine Applikationspistole, zum Applizieren von gelförmigen und/oder pastösen Zusammensetzungen (wie beispielsweise Kleb- und/oder Dichtstoffe) umfassend eine Ausgabeeinheit zum Ausgeben der Zusammensetzung, ein Anschlusselement, insbesondere Deckel, zum Anschließen der Ausgabeeinheit an einen Applikationsgeräte-Hauptkörper sowie ein Verschlusselement gelöst, wobei das Verschlusselement gegenüber dem Anschlusselement sowie der Ausgabeeinheit zum Befestigen der Ausgabeeinheit an dem Anschlusselement sowie zum Lösen der Ausgabeeinheit von dem Anschlusselement um eine Rotationsachse rotierbar ist, wobei eine Hubeinrichtung derart vorgesehen, ausgebildet und angeordnet ist, dass die Ausgabeeinheit durch ein Rotieren des Verschlusselements (zum Lösen der Ausgabeeinheit) angehoben wird.

Ein Kerngedanke der Erfindung besteht darin, eine Rotation des Verschlusselementes dahingehend auf synergistische Art und Weise zu nutzen, dass durch die Rotation (zum Lösen der Fixierung zwischen Anschlusselement und Ausgabeelement) die Ausgabeeinheit angehoben wird. Dabei rotiert das Verschlusselement sowohl gegenüber dem Anschlusselement als auch gegenüber der Ausgabeeinheit. Zumindest zeitweise (vorzugsweise während des gesamten Rotationsvorgangs) werden Ausgabeeinheit und Anschlusselement nicht gegeneinander rotiert. Während das Verschlusselement eine Rotation durchführt, bewegt sich die Ausgabeeinheit aufgrund der Hubeinrichtung translatorisch von dem Anschlusselement weg. Diese erzwungene translatorische Bewegung führt dazu, dass die Ausgabeeinheit gegenüber dem Anschlusselement angehoben wird und dadurch leichter entfernt werden kann (insbesondere können Festhaltekräfte aufgrund der Anbringung der Ausgabeeinheit in dem Anschlusselement leichter überwunden werden).

Verschlusselement, Ausgabeeinheit und Anschlusselement sind insbesondere als drei separate Teile ausgebildet, die insbesondere gegeneinander drehbar und/oder translatorisch bewegbar sind. Jedes dieser Teile kann also gegenüber jedem der beiden anderen Teile rotatorisch und/oder translatorisch bewegt werden. Insbesondereist es vorgesehen, dass alle drei Teile voneinander entfernt werden können (ohne eines der drei Teile oder eine dauerhafte Verbindung zwischen den Teilen zu zerstören). Erfindungsgemäß erfolgt also durch eine Rotation ein Anheben der Ausgabeeinheit, so dass diese gegenüber dem Anschlusselement gelöst werden kann (entfernt werden kann). Die Ausgabeeinheit ist also insbesondere dann (vorzugsweise händisch) entfernbar, wenn der Anhebevorgang abgeschlossen ist, das heißt wenn eine vorläufige Endposition der Ausgabeeinheit (in einem maximal angehobenen Zustand) vorliegt. Insgesamt geht es also nicht darum, eine Art Ventilmechanismus vorzuschlagen, um Ausgabeöffnungen zu öffnen, wofür der Stand der Technik bereits Lösungen anbietet, sondern einen Mechanismus aufzuzeigen, der auf einfache Art und Weise ein (vollständiges) Entfernen der Ausgabeeinheit ermöglicht, also auch keine mittelbare Verbindung mehr zwischen Ausgabeeinheit und Anschlusselement vorliegt.

Gelförmige und/oder pastöse Zusammensetzungen können insbesondere Klebstoffe oder Dichtstoffe sein. Denkbar im Zusammenhang mit Klebstoffen ist insbesondere, dass es sich dabei um fertige Klebstoffe oder beschleunigte Einkomponenten-Klebstoffe, denen ein Beschleuniger bzw. Booster zur schnelleren Aushärtung zugesetzt wird, oder um Zweikomponenten-Klebstoffe handelt. Als Dichtstoffe können beispielsweise Silikondichtstoffe oder dergleichen oder Dichtstoffe auf Silikonbasis zum Einsatz kommen, die beispielsweise Anwendung im Bereich der Abdichtung von Fugen finden.

Eine gelförmige Zusammensetzung hat dabei insbesondere eine gelartige Konsistenz. Ein Gel wird üblicherweise als ein feindisperses Systems aus mindestens einer festen und einer flüssigen Phase definiert. Die feste Phase bildet dabei ein schwammartiges, dreidimensionales Netzwerk, dessen Poren durch eine Flüssigkeit ausgefüllt ist.

Eine pastöse Zusammensetzung hat insbesondere eine pastöse Konsistenz, d.h. eine Konsistenz wie eine Paste (also ein Feststoff-Flüssigkeitsgemisch, z.B. Suspension, mit einem vorzugsweise hohen Gehalt an Festkörpern) und hat insbesondere strukturviskose Eigenschaften.

Unter einer "Ausgabeeinheit" soll insbesondere eine Einheit verstanden werden, die eine Öffnung aufweist, aus der die Zusammensetzung austreten kann. In einer konkreten Ausführungsform umfasst die Ausgabeeinheit insbesondere eine Mischereinheit. Die Ausgabeeinheit kann ein Düsenelement aufweisen, über dessen Austrittsöffnung die Zusammensetzung austreten kann. Grundsätzlicher Aufbau und Funktion einer Ausgabeeinheit können der EP 2 606 987 A1 (dort wird die Ausgabeeinheit als "Mischer" bezeichnet) entnommen werden. Auch ein Applikationsgerät-Hauptkörper kann hinsichtlich des grundsätzlichen Aufbaus und seiner Funktion wie in EP 2 606 987 A1 beschrieben, aufgebaut sein.

Die erfindungsgemäße "Hubeinrichtung" ist eine Struktur, die eine Rotationsbewegung (des Verschlusselementes) zumindest teilweise in eine Translationsbewegung (der Ausgabeeinheit) überführt. Die entsprechende translatorische Bewegung der Ausgabeeinheit muss nicht (zwingend) von unten nach oben erfolgen, sondern erfolgt üblicherweise in eine Richtung, die von dem Applikationsgerät-Hauptkörper weg weist.

Erfindungsgemäß bilden Verschlusselement und Anschlusselement einen Bajonettverschluss aus, um die Ausgabeeinheit an dem Anschlusselement zu befestigen. Die Hubeinrichtung wird zumindest teilweise durch den Bajonettverschluss ausgebildet. Durch einen Bajonettverschluss kann auf einfache Weise eine lösbare Befestigung realisiert werden. Wenn der Bajonettverschluss noch teilweise die Hubeinrichtung ausbildet, wird auf synergistische Weise mit einer einfachen Struktur eine Doppelfunktionalität realisiert, was sowohl den Herstellungsaufwand als auch den Aufwand bei der Benutzung des Applikationsgerätes deutlich reduziert.

In einer bevorzugten Ausführungsform weist die Hubeinrichtung einen Verschlusselement-Anschlag sowie einen Ausgabeeinheit-Anschlag auf, wobei Verschlusselement-Anschlag und Ausgabeeinheit-Anschlag bei Rotieren des Verschlusselements in einen gleitenden Kontakt kommen derart, dass die Ausgabeeinheit aufgrund der Rotation des Verschlusselements angehoben wird. Durch eine derartige Weiterbildung wird die Umwandlung von einer Rotationsbewegung in eine translatorische Bewegung besonders einfach realisiert. Dies erleichtert die Handhabung des Applikationsgeräts.

Vorzugsweise ist der Verschlusselement-Anschlag ein Bestandteil des Bajonettverschlusses. Auch dadurch wird die Struktur des Applikationsgeräts bzw. der Applikationseinrichtung vereinfacht, so dass Herstellungskosten reduziert werden können und dennoch ein zuverlässiges Funktionieren gewährleistet ist.

Alternativ oder zusätzlich kann eine Flächennormale des Verschlusselement-Anschlags und/oder des Ausgabeeinheit-Anschlags parallel zur Rotationsachse verlaufen. Dadurch wird ein besonders effizientes Anheben der Ausgabeeinheit ermöglicht.

Alternativ oder zusätzlich kann der Verschlusselement-Anschlag an einer Umfangsfläche, insbesondere Innenumfangsfläche des Verschlusselements vorgesehen sein. Alternativ oder zusätzlich kann der Ausgabeeinheit-Anschlag an einer Umfangsfläche, insbesondere Außenumfangsfläche der Ausgabeeinheit vorgesehen sein. Dadurch können die beiden Anschläge auf besonders einfache Weise miteinander in Eingriff gebracht werden, was die Handhabung des Applikationsgeräts vereinfacht.

Vorzugsweise wird der Verschlusselement-Anschlag und/oder der Ausgabeeinheit-Anschlag durch eine Seitenfläche einer Rippe definiert. Alternativ oder zusätzlich kann der Verschlusselement-Anschlag und/oder der Ausgabeeinheit-Anschlag durch eine Seitenfläche, insbesondere Unterseite, eines Flügelelements definiert werden. In einer konkreten Ausführungsform wird der Verschlusselement-Anschlag durch eine Seitenfläche einer Rippe definiert und der Ausgabeeinheit-Anschlag durch eine Seitenfläche (Unterseite) eines Flügelelements. Während einer Rotation gleitet dabei die Seitenfläche (Unterseite) des Flügelelements entlang der Rippe und wird durch die einerseits rotierende und andererseits sich translatorisch bewegende Rippe angehoben. Dadurch wird ein besonders einfaches Entfernen der Ausgabeeinheit realisiert.

In einer bevorzugten Ausführungsform weist die Ausgabeeinheit mindestens ein, insbesondere radial nach außen gerichtetes Flügelelement (insbesondere das oben beschriebene Flügelelement) auf, wobei das Anschlusselement eine korrespondierende Ausnehmung zur Aufnahme des Flügelelements aufweist. Insbesondere wenn die Ausgabeeinheit an dem Anschlusselement angeschlossen ist (also z.B. während der Benutzung des Applikationsgeräts), wird das Flügelelement durch die Ausnehmung des Anschlusselements aufgenommen. Wird das Verschlusselement nun rotiert (zum Entfernen der Ausgabeeinheit), verschiebt sich das Flügelelement translatorisch innerhalb der Ausnehmung (vom Applikationsgerät-Hauptkörper weg). Durch die Ausnehmungen wird einerseits eine Positionierung der Ausgabeeinheit vereinfacht. Insbesondere wird auch eine Position der Ausgabeeinheit stabilisiert (auch wenn in der fixierten Stellung der Ausgabeeinheit, diese durch ein Schulterelement innerhalb des Applikationsgeräts-Hauptkörpers drehfest gehalten wird). Insgesamt wird die Handhabung weiter vereinfacht. Grundsätzlich kann auch umgekehrt (in einer alternativen Ausführungsform) das Anschlusselement mindestens ein (insbesondere radial nach innen gerichtetes) Flügelelement aufweisen und die Ausgabeeinheit eine korrespondierende Ausnehmung zur Aufnahme des Flügelelements.

In einer bevorzugten Ausgestaltung der Applikationseinrichtung weist die Ausgabeeinheit eine Mischereinheit auf. Alternativ oder zusätzlich kann ein Düsenelement vorgesehen sein.

In einer Weiterbildung kann der Bajonettverschluss eine an dem Verschlusselement ausgebildete Anlaufschräge aufweisen, die beim Befestigen der Ausgabeeinheit gegen einen (radial nach außen stehenden) Zapfen (allgemein Vorsprung) des Anschlusselements anläuft. Der Bajonettverschluss kann zusätzlich an dem Anschlusselement eine Anschlusselement-Anlaufschräge aufweisen, die beim Lösen der Ausgabeeinheit gegen einen Vorsprung des Verschlusselements anläuft. Eine solche Struktur erleichtert das Entfernen der Ausgabeeinheit.

In einer alternativen Ausführungsform bilden das Verschlusselement und das Anschlusselement einen Schraubverschluss aus, um die Ausgabeeinheit an dem Anschlusselement zu befestigen. Beispielsweise kann das Verschlusselement dazu ein Innengewinde aufweisen und das Anschlusselement ein dazu korrespondierendes Außengewinde (oder umgekehrt). Ein derartiger Schraubverschluss ist zusätzlich zu dem Bajonettverschluss vorgesehen. Alle übrigen Bestandteile (einzeln oder in Kombination), insbesondere eine zugehörige Hubeinrichtung (z. B. Flügelelement), können wie weiter oben, insbesondere wie im Zusammenhang mit dem Bajonettverschluss beschrieben, ausgebildet sein. Ein derartiger Schraubverschluss ist einfach in der Herstellung und der Bedienung. Das Verschlusselement kann als (Schraub-) Verschlussring ausgebildet sein.

Die oben genannte Aufgabe wird weiterhin insbesondere durch ein Applikationsgerät, vorzugsweise Applikationspistole, gelöst, umfassend eine Applikationseinrichtung der oben beschriebenen Art sowie einen Applikationsgerät-Hauptkörper.

Weiterhin wird die oben genannte Aufgabe unabhängig gelöst durch die Verwendung einer Applikationseinrichtung der oben beschriebenen Art für ein Applikationsgerät, insbesondere eine Applikationspistole zum Applizieren von gelförmigen und/oder pastösen Zusammensetzungen (wie beispielsweise Klebe- und/oder Dichtstoffen).

### Kurze Beschreibung der Zeichnungen

Im Folgenden wird anhand der Zeichnungen ein Ausführungsbeispiel der Erfindung näher erläutert.

Es zeigen:
- Figur 1: eine schematische Schrägansicht eines erfindungsgemäßen Applikationsgeräts;
- Figur 2: das Applikationsgerät gemäß Figur 1 ohne Verschlusselement in einer Schrägansicht;
- Figur 3: ein Verschlusselement in einer schematischen Schrägansicht;
- Figur 4: eine Ausgabeeinheit in einer Schrägansicht;
- Figur 5: ein Anschlusselement in einer schematischen Schrägansicht;
- Figur 6: das Anschlusselement gemäß Figur 5 in einer Seitenansicht mit punktierten Abschnitten der Ausgabeeinheit gemäß Figur 4 sowie des Verschlusselements gemäß Figur 3;
- Figur 7: eine Darstellung analog Figur 6 nach einer Rotation des Verschlusselements gemäß Figur 3 gegenüber dem Anschlusselement nach Figur 5 und der Ausgabeeinheit nach Figur 4; und
- Figur 8: eine Darstellung analog Figuren 6 und 7 nach einer weiteren Rotation des Verschlusselements.

Es sind nur die für das unmittelbare Verständnis der Erfindung wesentlichen Elemente gezeigt.

### Weg zur Ausführung der Erfindung

Figur 1 zeigt eine Applikationseinrichtung für ein Applikationsgerät, insbesondere eine Applikationspistole, zum Applizieren von gelförmigen und/oder pastösen Zusammensetzungen. Die Applikationseinrichtung umfasst eine Ausgabeeinheit 10, ein Verschlusselement 11 sowie ein Anschlusselement 12.

Das Anschlusselement 12 ist als Deckelelement ausgebildet und schließt einen (nicht-gezeigt) Applikationsgeräte-Hauptkörper an dessen Ende ab. Das Verschlusselement 11 dient dem Befestigen der Ausgabeeinheit 10 an dem Anschlusselement 12. Das Verschlusselement 11 ist als Ringkörper ausgebildet und weist an einer Außenumfangsfläche 13 axial verlaufende Vorsprünge 14 auf, die eine Rotation des Verschlusselementes 11 bei der Bedienung des Applikationsgerätes erleichtern.

Figur 2 entspricht Figur 1, wobei das Verschlusselement 11 weggelassen wurde. Dadurch erkennt man, dass die Ausgabeeinheit 10 im montierten Zustand in einen Zylinderkörper 15 des Anschlusselements 12 aufgenommen ist. Konkret sind drei (die Anzahl kann auch größer oder kleiner sein) Flügel 16 an der Ausgabeeinheit 10 vorgesehen, wobei die Flügel 16 (in der Montageposition) innerhalb von Ausnehmungen 17 des Anschlusselements 12 angeordnet sind. Grundsätzlich könnte die Ausgabeeinheit 10, wie sie in Figur 2 dargestellt ist, von dem Anschlusselement 12 durch ein Anheben der Ausgabeeinheit entfernt werden. Dazu ist jedoch die (nicht unbeträchtliche) Rückhaltekraft eines (nicht in Figuren gezeigten) Schulterelements zu überwinden, an dem die Ausgabeeinheit innerhalb des Applikationsgeräts angeordnet ist.

In Figur 2 erkennt man weiterhin, dass das Anschlusselement 12 (an dem zylindrischen Körper 15) einen Zapfen 18 sowie eine Anlaufschräge 19 aufweist. Die Anlaufschräge 19 wird dabei durch eine (obere) Randkante 20 des zylindrischen Körpers 15 definiert. Der Zapfen 18 befindet sich an einer Außenumfangsfläche 21 des Anschlusselements 12 bzw. des zylindrischen Körpers 15.

Der Zapfen 18 ist Bestandteil eines Bajonettverschlusses, die Anlaufschräge 19 ist Bestandteil einer Hubeinrichtung, um die Ausgabeeinheit 10 (über deren Flügel 16) anzuheben, was in den folgenden Figuren gezeigt wird.

Die Figuren 3 bis 5 zeigen Schrägansichten der Elemente Ausgabeeinheit 10, Verschlusselement 11 und Anschlusselement 12. In Figur 4 erkennt man, dass die Ausgabeeinheit 10 eine Mischeinheit 22 sowie eine Austrittsdüse 23 aufweist.

Im Folgenden wird die Funktion der Erfindung insbesondere unter Verweis auf die Figuren 3 bis 5 und die Figuren 6 bis 8 erläutert. Die Figuren 6 bis 8 zeigen jeweils eine Seitenansicht des Anschlusselements 12. Weiterhin sind punktiert gezeichnet: Eine Anlaufschräge 24 des Verschlusselements 11 (siehe auch Figur 3), eine Rippe 25 des Anschlusselements 11 (siehe auch Figur 3) sowie ein Vorsprung 26 des Anschlusselements 11 (siehe auch Figur 3) und einer der drei Flügel 16 (siehe auch Figur 4) der Ausgabeeinheit 10. Dabei sei bemerkt, dass die in Figuren 6 bis 8 gestrichelten Elemente stark schematisiert dargestellt sind.

Insgesamt ist festzustellen, dass die durch die Bezugszeichen 15, 16, 17, 19, 18, 24, 25 und 26 je dreifach vorgesehenen Elemente (korrespondierend zueinander) ausgebildet sein können. Eine andere Anzahl ist möglich (beispielsweise eins, zwei oder mehr als vier). Es ist jedoch bevorzugt mindestens eine dreifache Ausführung dieser Elemente vorzusehen, um eine stabile und sichere Rotation des Verschlusselements 11 bzw. eine stabile und sichere Befestigung der Ausgabeeinheit 10 zu ermöglichen. Besonders bevorzugt ist die (auch in den Figuren gezeigte) dreifache Ausführung, wobei insbesondere die jeweiligen Elemente in einer Mercedes-Stern-artigen Konfiguration angeordnet sind.

Figur 6 zeigt eine Ausgangsposition der Applikationseinrichtung. Diese Position wird eingenommen, wenn die Ausgabeeinheit 10 an dem Anschlusselement 12 über das Verschlusselement 11 angeschlossen ist (so dass die Applikationseinrichtung bzw. das Applikationsgerät benutzt werden kann). Wird das Verschlusselement 11 nun rotiert (in den Figuren 3 bis 8 gegen den Uhrzeigersinn von oben betrachtet), läuft der Vorsprung 26 gegen die Anlaufschräge 19, so dass das Verschlusselement 11 neben der Rotationsbewegung auch eine translatorische Bewegung, von dem Anschlusselement 12 weg, durchführt. Diese translatorische Bewegung wird auf die Flügel 16 und somit die Ausgabeeinheit 10 übertragen, so dass sich diese ebenfalls translatorisch bewegt, ohne sich rotatorisch zu bewegen. Dies ist in Figur 7 gezeigt.

Die durch die Rotation des Verschlusselements 11 induzierte translatorische Bewegung des Verschlusselements 11 (und damit einhergehende translatorische Bewegung des Flügelelements 16 bzw. der Ausgabeeinheit 10) endet, sobald der Vorsprung 26 ein Ende der Anlaufschräge 19 erreicht hat (dies ist in Figur 8 gezeigt). In diesem Zustand sind die vom Applikationsgerät-Hauptkörper (bzw. einem Schulterelement des Applikationsgeräts) aufgebrachten Haltekräfte (im Wesentlichen) überwunden, so dass die Ausgabeeinheit 10 ohne große Kraftanstrengung und auf einfache Weise gänzlich entfernt werden kann (durch den Bediener). Insgesamt sind wesentliche Bestandteile der Hubeinrichtung die Elemente 25, 26 und 19. Diese Elemente zwingen die Flügel 16 der Ausgabeeinheit 10 nach oben bzw. heben diese Flügel 16 an.

Der Bajonettverschluss wird insbesondere durch die Anlaufschräge 24 und die Rippe 25 (die gemeinsam ein integrales Teil ausbilden können) zusammen mit dem Zapfen 18 realisiert. Geht man die Figuren 8 bis 6 rückwärts, so lässt sich die Funktionsweise dieses Bajonettverschlusses ableiten. Figur 8 zeigt dabei die Position, die die Ausgabeeinheit und das Verschlusselement 11 zu Beginn des Befestigungsvorgangs einnehmen. Wird das Verschlusselement 11 nun (in den Figuren 3 bis 8 im Uhrzeigersinn von oben gesehen) rotiert, läuft die Anlaufschräge 24 gegen den Zapfen 18 und zwingt das Verschlusselement 11 (zusammen mit der Ausgabeeinheit 10 über einen ringförmigen Vorsprung 27, der an der Ausgabeeinheit 10 anliegt) nach unten (siehe Figur 7). Eine weitere Rotation führt schließlich zu der Endposition gemäß Figur 6, in der die Ausgabeeinheit 10 am Anschlusselement 12 befestigt ist und somit die Applikationseinrichtung bzw. das Applikationsgerät benutzt werden kann.

Wie insbesondere Figur 3 entnehmbar ist, befinden sich die Anlaufschräge 24, die Rippe 25 und der Vorsprung 26 an einer Innenumfangsfläche 28 des Verschlusselements 11. Wie insbesondere Figur 4 entnommen werden kann, befinden sich die Flügel 16 an einer Außenumfangsfläche 29 der Ausgabeeinheit 10. Dadurch können die Flügel 16 besonders einfach mit der Rippe 25 in Eingriff gebracht werden. Außerdem kann auch die Anlaufschräge 24 besonders effektiv mit dem Zapfen 18 (wie oben beschrieben) zusammenwirken.

### Bezugszeichenliste

- 10: Ausgabeeinheit
- 11: Verschlusselement
- 12: Anschlusselement
- 13: Außenumfangsfläche
- 14: Vorsprung
- 15: zylinderförmiger Körper
- 16: Flügel
- 17: Ausnehmung
- 18: Zapfen
- 19: Anlaufschräge
- 20: Randkante
- 21: Außenumfangsfläche
- 22: Mischeinheit
- 23: Austrittsdüse
- 24: Anlaufschräge
- 25: Rippe
- 26: Vorsprung
- 27: ringförmiger Vorsprung
- 28: Innenumfangsfläche
- 29: Außenumfangsfläche

## Patentansprüche

1. Applikationseinrichtung für ein Applikationsgerät, insbesondere eine Applikationspistole zum Applizieren von gelförmigen und/oder pastösen Zusammensetzungen, umfassend eine Ausgabeeinheit (10) zum Ausgeben der Zusammensetzung, ein Anschlusselement (12), insbesondere Deckel, zum Anschließen der Ausgabeeinheit (10) an einen Applikationsgerät-Hauptkörper sowie ein Verschlusselement (11), wobei das Verschlusselement (11) gegenüber dem Anschlusselement (12) sowie der Ausgabeeinheit (10) zum Befestigen der Ausgabeeinheit (10) an dem Anschlusselement (12) sowie zum Lösen der Ausgabeeinheit (10) von dem Anschlusselement (12) um eine Rotationsachse rotierbar ist, wobei eine Hubeinrichtung (16, 19, 25, 26) derart ausgebildet und angeordnet ist, dass die Ausgabeeinheit (10) durch ein Rotieren des Verschlusselements (11) angehoben wird **dadurch gekennzeichnet, dass** Verschlusselement (11) und Anschlusselement (12) einen Bajonettverschluss (24, 25, 18) ausbilden, um die Ausgabeeinheit (10) an dem Anschlusselement (12) zu befestigen, wobei die Hubeinrichtung (16, 19, 25, 26) zumindest teilweise durch den Bajonettverschluss (24, 25, 18) ausgebildet wird, wobei eine gemeinsame Rippe (25) sowohl Bestandteil des Bajonettverschlusses als auch der Hubeinrichtung ist.

2. Applikationseinrichtung nach Anspruch 1, **dadurch gekennzeichnet, dass** die Hubeinrichtung (16, 19, 25, 26) einen Verschlusselement-Anschlag sowie einen Ausgabeeinheit-Anschlag aufweist, wobei Verschlusselement-Anschlag und Ausgabeeinheit-Anschlag beim Rotieren des Verschlusselements (11) in einen gleitenden Kontakt kommen derart, dass die Ausgabeeinheit (10) aufgrund der Rotation des Verschlusselements (11) angehoben wird.

3. Applikationseinrichtung nach Anspruch 2, **dadurch gekennzeichnet, dass** der Verschlusselement-Anschlag ein Bestandteil des Bajonettverschlusses (24, 25, 18) ist und/oder **dadurch gekennzeichnet, dass** eine Flächennormale des Verschlusselement-Anschlags und/oder des Ausgabeeinheit-Anschlags parallel zur Rotationsachse verläuft.

4. Applikationseinrichtung nach Anspruch 2 oder 3, **dadurch gekennzeichnet, dass** der Verschlusselement-Anschlag an einer Umfangsfläche, insbesondere Innenumfangsfläche (28), des Verschlusselements (11) vorgesehen ist und/oder dass der Ausgabeeinheit-Anschlag an einer Umfangsfläche, insbesondere Außenumfangsfläche (29), der Ausgabeeinheit (10) vorgesehen ist.

5. Applikationseinrichtung nach einem der Ansprüche 2-4, **dadurch gekennzeichnet, dass** der Verschlusselement-Anschlag und/oder der Ausgabeeinheit-Anschlag durch eine Seitenfläche der Rippe (25) definiert wird und/oder **dadurch gekennzeichnet, dass** der Verschlusselement-Anschlag und/oder der Ausgabeeinheit-Anschlag durch eine Seitenfläche, insbesondere Unterseite eines Flügelelements (16) definiert wird.

6. Applikationseinrichtung nach einem der vorhergehenden Ansprüche, **dadurch gekennzeichnet, dass** die Ausgabeeinheit (10) mindestens ein, insbesondere radial nach außen gerichtetes, Flügelelement (16) aufweist und das Anschlusselement (12) eine korrespondierende Ausnehmung (17) zur Aufnahme des Flügelelements (16) aufweist.

7. Applikationseinrichtung nach einem der vorhergehenden Ansprüche, **dadurch gekennzeichnet, dass** die Ausgabeeinheit (10) eine Mischereinheit (22) und/oder ein Düsenelement (23) umfasst.

8. Applikationseinrichtung nach einem der vorhergehenden Ansprüche, **dadurch gekennzeichnet, dass** der Bajonettverschluss (24, 25, 18) eine an dem Verschlusselement (11) ausgebildete Anlaufschräge (24) aufweist, die beim Befestigen der Ausgabeeinheit (10) vorzugsweise gegen einen Zapfen (18) des Anschlusselements (12) anläuft und/oder **dadurch gekennzeichnet, dass** der Bajonettverschluss (24, 25, 18) an dem Anschlusselement (12) eine Anschlusselement-Anlaufschräge aufweist, die beim Befestigen der Ausgabeeinheit (10) gegen einen Vorsprung des Verschlusselements (11) anläuft.

9. Applikationseinrichtung nach einem der vorhergehenden Ansprüche, **dadurch gekennzeichnet, dass** Verschlusselement (11) und Anschlusselement (12) einen Schraubverschluss, insbesondere umfassend zwei zueinander korrespondierende Gewinde, ausbilden, um die Ausgabeeinheit an dem Anschlusselement zu befestigen.

10. Applikationsgerät, insbesondere Applikationspistole, zum Applizieren von gelförmigen und/oder pastösen Zusammensetzungen, umfassend eine Applikationseinrichtung nach einem der vorhergehenden Ansprüche.

11. Verwendung einer Applikationseinrichtung nach einem der Ansprüche 1 bis 9 für ein Applikationsgerät, insbesondere eine Applikationspistole, zum Applizieren von gelförmigen und/oder pastösen Zusammensetzungen.

## Claims

1. An application unit for an application device, in particular an application gun, for applying gel-like and/or paste-like compositions, comprising a dispensing unit (10) for dispensing the composition, a connection element (12), in particular cover, for connecting the dispensing unit (10) to an application device main body and a closure element (11), wherein the closure element (11) can be rotated about a rotation axis with respect to the connection element (12) and the dispensing unit (10) in order to secure the dispensing unit (10) to the connection element (12) and to release the dispensing unit (10) from the connection element (12), wherein a lifting device (16, 19, 25, 26) is constructed and arranged in such a manner that the dispensing unit (10) is lifted by rotating the closure element (11), **characterized in that** the closure element (11) and connection element (12) form a bayonet closure (24, 25, 18) in order to secure the dispensing unit (10) to the connection element (12), wherein the lifting device (16, 19, 25, 26) is at least partially formed by the bayonet closure (24, 25, 18), wherein a common rib (25) is a component of both the bayonet closure and the lifting device.

2. The application unit as claimed in claim 1, **characterized in that** the lifting device (16, 19, 25, 26) has a closure element stop and a dispensing unit stop, wherein the closure element stop and the dispensing unit stop, when the closure element (11) is rotated, come into sliding contact in such a manner that the dispensing unit (10) is lifted as a result of the rotation of the closure element (11).

3. The application unit as claimed in claim 2, **characterized in that** the closure element stop is a component of the bayonet closure (24, 25, 18) and/or **characterized in that** a surface normal of the closure element stop and/or the dispensing unit stop extends parallel to the rotation axis.

4. The application unit as claimed in claim 2 or 3, **characterized in that** the closure element stop is provided on a peripheral face, in particular an inner peripheral face (28), of the closure element (11) and/or **in that** the dispensing unit stop is provided on a peripheral face, in particular an outer peripheral face (29), of the dispensing unit (10).

5. The application unit as claimed in one of claims 2 to 4, **characterized in that** the closure element stop and/or the dispensing unit stop is/are defined by a side face of the rib (25) and/or **characterized in that** the closure element stop and/or the dispensing unit stop is/are defined by a side face, in particular a lower side, of a wing element (16).

6. The application unit as claimed in one of the preceding claims, **characterized in that** the dispensing unit (10) has at least one, in particular radially outwardly directed, wing element (16) and the connection element (12) has a corresponding recess (17) for receiving the wing element (16).

7. The application unit as claimed in one of the preceding claims, **characterized in that** the dispensing unit (10) comprises a mixer unit (22) and/or a nozzle element (23).

8. The application unit as claimed in one of the preceding claims, **characterized in that** the bayonet closure (24, 25, 18) has an inclined introduction member (24) which is formed on the closure element (11) and which, when the dispensing unit (10) is secured, preferably runs against a pin (18) of the connection element (12) and/or **characterized in that** the bayonet closure (24, 25, 18) has on the connection element (12) an inclined connection element introduction member which, when the dispensing unit (10) is secured, runs against a projection of the closure element (11).

9. The application unit as claimed in one of the preceding claims, **characterized in that** the closure element (11) and connection element (12) form a screw closure, in particular comprising two mutually corresponding threads, in order to secure the dispensing unit to the connection element.

10. An application device, in particular application gun, for applying gel-like and/or paste-like compositions, comprising an application unit as claimed in one of the preceding claims.

11. Use of an application unit as claimed in one of claims 1 to 9 for an application device, in particular an application gun, for applying gel-like and/or paste-like compositions.

## Revendications

1. Dispositif d'application pour un appareil d'application, en particulier un pistolet d'application pour appliquer des compositions à l'état de gel et/ou pâteuses, comprenant une unité de distribution (10) pour distribuer la composition, un élément de raccord (12), en particulier un couvercle, pour raccorder l'unité de distribution (10) à un corps principal d'appareil d'application ainsi qu'un élément de fermeture (11), l'élément de fermeture (11) pouvant tourner autour d'un axe de rotation par rapport à l'élément de raccord (12) et à l'unité de distribution (10) pour fixer l'unité de distribution (10) à l'élément de raccord (12) et pour desserrer l'unité de distribution (10) de l'élément de raccord (12), un dispositif de levage (16, 19, 25, 26) étant réalisé et disposé de telle sorte que l'unité de distribution (10) soit soulevée par une rotation de l'élément de fermeture (11),
**caractérisé en ce que** l'élément de fermeture (11) et l'élément de raccord (12) forment une fermeture à baïonnette (24, 25, 18), afin de fixer l'unité de distribution (10) à l'élément de raccord (12), le dispositif de levage (16, 19, 25, 26) étant réalisé au moins en partie par la fermeture à baïonnette (24, 25, 18), une nervure commune (25) faisant à la fois partie de la fermeture à baïonnette et du dispositif de levage.

2. Dispositif d'application selon la revendication 1, **caractérisé en ce que** le dispositif de levage (16, 19, 25, 26) présente une butée d'élément de fermeture ainsi qu'une butée d'unité de distribution, la butée d'élément de fermeture et la butée d'unité de distribution venant en contact glissant lors de la rotation de l'élément de fermeture (11) de telle sorte que l'unité de distribution (10) soit soulevée sous l'effet de la rotation de l'élément de fermeture (11).

3. Dispositif d'application selon la revendication 2, **caractérisé en ce que** la butée d'élément de fermeture est un constituant de la fermeture à baïonnette (24, 25, 18) et/ou **caractérisé en ce qu'**une normale à la surface de la butée d'élément de fermeture et/ou de la butée d'unité de distribution s'étend parallèlement à l'axe de rotation.

4. Dispositif d'application selon la revendication 2 ou 3,
**caractérisé en ce que** la butée d'élément de fermeture est prévue au niveau d'une surface périphérique, en particulier d'une surface périphérique interne (28), de l'élément de fermeture (11) et/ou **en ce que** la butée d'unité de distribution est prévue au niveau d'une surface périphérique, en particulier d'une surface périphérique externe (29) de l'unité de distribution (10).

5. Dispositif d'application selon l'une quelconque des revendications 2 à 4,
**caractérisé en ce que** la butée d'élément de fermeture et/ou la butée d'unité de distribution est définie par une surface latérale de la nervure (25) et/ou **caractérisé en ce que** la butée d'élément de fermeture et/ou la butée d'unité de distribution est définie par une surface latérale, en particulier un côté inférieur d'un élément d'aile (16).

6. Dispositif d'application selon l'une quelconque des revendications précédentes,
**caractérisé en ce que** l'unité de distribution (10) présente au moins un élément d'aile (16), notamment orienté radialement vers l'extérieur, et l'élément de raccord (12) présente un évidement correspondant (17) pour recevoir l'élément d'aile (16) .

7. Dispositif d'application selon l'une quelconque des revendications précédentes,
**caractérisé en ce que** l'unité de distribution (10) comprend une unité de mélange (22) et/ou un élément de buse (23).

8. Dispositif d'application selon l'une quelconque des revendications précédentes,
**caractérisé en ce que** la fermeture à baïonnette (24, 25, 18) présente un biseau d'entrée (24) réalisé au niveau de l'élément de fermeture (11), qui, lors de la fixation de l'unité de distribution (10), bute de préférence contre un tourillon (18) de l'élément de raccord (12) et/ou **caractérisé en ce que** la fermeture à baïonnette (24, 25, 18) présente au niveau de l'élément de raccord (12) un biseau d'entrée d'élément de raccord qui, lors de la fixation de l'unité de distribution (10), bute contre une saillie de l'élément de fermeture (11).

9. Dispositif d'application selon l'une quelconque des revendications précédentes,
**caractérisé en ce que** l'élément de fermeture (11) et l'élément de raccord (12) constituent une fermeture par vissage, en particulier comprenant deux filetages mutuellement correspondants, afin de fixer l'unité de distribution à l'élément de raccord.

10. Appareil d'application, en particulier pistolet d'application pour appliquer des compositions à l'état de gel et/ou pâteuses, comprenant un dispositif d'application selon l'une quelconque des revendications précédentes.

11. Utilisation d'un dispositif d'application selon l'une quelconque des revendications 1 à 9 pour un appareil d'application, en particulier un pistolet d'application pour appliquer des compositions à l'état de gel et/ou pâteuses.
